# EUROPÄISCHE PATENTSCHRIFT

(11) **EP 0 692 020 B1**
(45) Veröffentlichungstag und Bekanntmachung des Hinweises auf die Patenterteilung: **12.11.1997**
(21) Anmeldenummer: 94912526.4
(22) Anmeldetag: 23.03.1994
(51) Int. Cl.: C11D 17/00, C11D 3/20

(54) **STABILE, BIFUNKTIONELLE, PHOSPHAT-, METASILIKAT- UND POLYMERFREIE NIEDERALKALISCHE REINIGUNGSMITTELTABLETTEN FÜR DAS MASCHINELLE GESCHIRRSPÜLEN UND VERFAHREN ZU IHRER HERSTELLUNG**
STABLE, BIFUNCTIONAL, PHOSPHATE-, METASILICATE- AND POLYMER-FREE LOW ALKALINE DETERGENT TABLETS FOR DISHWASHING MACHINES, AND PROCESS FOR PRODUCING THE SAME
COMPRIMES STABLES BIFONCTIONNELS DE PRODUITS DE LAVAGE A FAIBLE ALCALINITE, SANS PHOSPHATES, SANS METASILICATES ET SANS POLYMERES, POUR LAVE-VAISSELLE, ET LEUR PROCEDE DE PRODUCTION

(30) Priorität: 01.04.1993 DE 4315048
(43) Veröffentlichungstag der Anmeldung: 17.01.1996
(73) Patentinhaber: Henkel Kommanditgesellschaft auf Aktien, 40191 Düsseldorf (DE)
(72) Erfinder: KRUSE, Hans, D-41352 Korschenbroich (DE); BEAUJEAN, Hans-Josef, D-41539 Dormagen (DE); SCHÄFER, Norbert, D-40627 Düsseldorf (DE); HÄRER, Jürgen, D-40597 Düsseldorf (DE)
(86) Internationale Anmeldenummer: EP9400932
(87) Internationale Veröffentlichungsnummer: WO9423011

(56) Entgegenhaltungen:
- EP-A- 0 504 091
- WO-A-92/18604
- WO-A-93/00419

## Beschreibung

Maschinelles Geschirrspülen besteht im allgemeinen aus einem Vorspülgang, einem Reinigungsgang, einem oder mehreren Zwischenspülgängen, einem Klarspülgang und einem Trocknungsgang. Dies gilt für das maschinelle Spülen sowohl im Haushalt als auch im Gewerbe.

Bisher ist es überwiegend üblich, in Haushaltsgeschirrspülmaschinen, im folgenden als HGSM bezeichnet, das Reinigungsmittel in einem Dosierkästchen zu bevorraten, das sich meist in der Tür der Maschine befindet und sich zu Beginn des Reinigungsganges automatisch öffnet. Der zuvor ablaufende Vorspülgang wird dabei ohne Wirksubstanz, also ausschließlich mit dem zulaufenden Leitungswasser betrieben.

Bei einer gewerblichen Geschirrspülmaschine, im folgenden als GGSM bezeichnet, entspricht die sogenannte Vorabräumzone im Prinzip dem Vorspülgang einer HGSM. Beim maschinellen Spülen in Großküchen wird das der Reinigungszone zudosierte Reinigungsmittel durch Überlauf schon in der Vorabräumzone zur unterstützenden Reinigung der anhaftenden Speisereste eingesetzt. Es gibt zwar auch GGSM, bei denen die Vorabräumzone nur mit Frischwasser betrieben wird, eine Vorabräumzone mit Reinigungsmittelzusatz ist aber effektiver als eine Vorabräumung allein mit Frischwasser.

Man hat das Wirkungsprinzip der Vorabräumzonenreinigung von GGSM auch schon auf HGSM übertragen und eine Zudosierung von Reinigungsmitteln bereits zum Vorspülgang ermöglicht, indem man die Dosierung von Reinigungsmitteln in Tablettenform vornahm und eine oder mehrere geeignete Tabletten beispielsweise in einem freien Teil des Besteckkorbes, aber auch an anderer Stelle in der Maschine positionierte, wodurch sie sowohl im Vorspülgang als auch im eigentlichen Reinigungsgang, also bifunktionell, wirken konnten.

Der Einsatz solcher tablettenförmiger Reinigungsmittel ist beispielsweise in der DE-OS 35 41 145 beschrieben. Dabei handelt es sich um einheitlich zusammengesetzte Reinigungsmitteltabletten mit breitem Löseprofil für das maschinelle Geschirrspülen, die übliche alkalisch reagierende Komponenten, insbesondere aus der Gruppe der Alkalimetasilikate und Pentaalkalitriphosphate, Aktivchlorverbindungen und Tablettierhilfsmittel enthalten, und bei denen die Alkalimetasilikate aus einem Gemisch aus "Natriummetasilikatnonahydrat" (Na₂H₂SiO₄.8H₂O) und wasserfreiem Natriummetasilikat und das Pentaalkalitriphosphat aus wasserfreiem Pentanatriumtriphosphat besteht, wobei das Gewichtsverhältnis von wasserfreiem Natriummetasilikat : Natriummetasilikatnonahydrat zwischen 1 : 0,3 und 1 : 1,5 liegt und das Gewichtsverhältnis von Pentanatriumtriphosphat zu Natriummetasilikat, jeweils wasserfrei, 2 : 1 bis 1 : 2, vorzugsweise 1 : 1 bis 1 : 1,7 beträgt.

Derartige Tabletten besitzen ein solches breites Löseprofil, daß sie bereits im Vorspülgang einer HGSM vom zulaufenden Leitungswasser zu mindestens 10 Gew.-% aufgelöst werden, dabei in der Spülflotte einen pH-Wert von mindestens 10,0 entwickeln und bei guter Warmwasserlöslichkeit zu noch mindestens 60 Gew.-%, vorzugsweise mindestens 70 Gew.-%, für den Reinigungsgang zu Verfügung stehen.

Unter Löseprofil wird das Gewichtsverhältnis von unter den Bedingungen des Vorspülganges von üblichen HGSM gelösten Anteilen der Tablette zur gesamten Tablette verstanden.

Diese bekannten Tabletten enthielten jedoch noch Phosphate, die wie man weiß unerwünscht sind.

Es sind aber seit einiger Zeit auch schon phosphatfreie Reinigungsmitteltabletten für das maschinelle Geschirrspülen im Handel (z. b. Hui Spül-Tabs der Firma Roth GmbH, Bad Ems), die im wesentlichen Silikate, nichtionische Tenside, organische Komplexbildner und Percarbonat enthalten. Bei einer Placierung dieser Tabletten innerhalb der Maschine (z. B. im Besteckkorb) lösen sie sich jedoch schon während des Vorspülganges weitestgehend bis vollständig auf, so daß im eigentlichen Reinigungsgang praktisch kein Reinigungsmittel mehr zur Verfügung steht. Darüber hinaus ist die Stabilität dieser Tabletten nicht befriedigend.

In der DE-OS 40 10 524 werden stabile, bifunktionelle, phosphatfreie Reinigungsmitteltabletten für das maschinelle Geschirrspülen mit einem Gehalt an Silikat, schaumarmen nichtionischen Tensiden, organischen Komplexbildnern, Bleichmitteln und Wasser beschrieben, die organische Komplexbildner gemäß der DE-OS 39 37 469 in Form eines granularen, alkalischen Reinigungsadditivs, bestehend aus Natriumsalzen mindestens einer homopolymeren bzw. copolymeren (Meth-)Acrylsäure, Natriumcarbonat, Natriumsulfat und Wasser enthalten. Bei der Herstellung der Tabletten wurden die granularen alkalischen Reinigungsadditive mit den übrigen meist pulverförmigen Rezepturbestandteilen mechanisch gemischt und in an sich bekannter Weise verpreßt.

Einem weiteren Markttrend folgend wurden unter anderem gemäß der DE-OS 41 21 307 stabile, bifunktionelle, phosphat- und metasilikatfreie niederalkalische Reinigungsmitteltablette mit breitem Löseprofil für das maschinelle Geschirrspülen zur Verfügung gestellt, die ebenfalls bereits im Vorspülgang einer HGSM vom zulaufenden Leitungswasser zu mindestens 10 Gew.-% bis etwa 50 Gew.-% aufgelöst werden, dabei in der Spülflotte einen pH-Wert von höchstens etwa 10,5 entwickeln und bei guter Warmwasserlöslichkeit zu noch mindestens 50 Gew.-% bis etwa 90 Gew.-% für den Reinigungsgang zur Verfügung stehen. Sie enthalten als Komplexbildner organische Polymere.

Zur Herstellung dieser bekannten Reinigungsmitteltabletten wurde das als Teil der Gerüstsubstanzen dienende Natriumcarbonat in wasserfreier Form eingesetzt und zunächst in einem Mischgang, vorzugsweise allein oder mit den anderen Gerüstsubstanzen wie Natriumcitrat und gegebenenfalls Natriumhydrogencarbonat und den festen Alkalisalzen mindestens einer homopolymeren bzw. copolymeren (Meth-)Acrylsäure zusammen mit der für die Teilhydratisation des wasserfreien Natriumcarbonats erforderlichen Menge Wasser von etwa 5-40, vorzugsweise etwa 7-20 Gew.-%, bezogen auf das als Gerüstsubstanz eingesetzte wasserfreie Natriumcarbonat, versetzt, anschliessend wurden die restlichen Stoffe der Mischung zufügt und das so erhaltene Gemisch auf einer üblichen Tablettenpresse verpreßt. Die so hergestellten lagerstabilen Tabletten besitzen eine hohe Bruchfestigkeit (größer 140 N bei einem Durchmesser von etwa 30 bis 40 mm und einer Dichte von etwa 1,4 bis 1,7 g/cm³), die bei Lagerung ebenfalls stabil bleibt und sich dabei innerhalb kurzer Zeit noch deutlich erhöhen kann.

Bei dem Versuch, ohne organische Komplexbildner auszukommen und dafür etwa die Anteile an Natriumcitrat und Natriumhydrogencarbonat zu erhöhen, konnten zunächst keine bruchstabilen Tabletten erhalten werden. Außerdem waren die Tabletten zu "gut" löslich, d.h. sie lösten sich bereits fast vollständig im Vorspülgang, so daß für den eigentlichen Reinigungsprozeß praktisch kein Reinigungsmittel mehr zur Verfügung stand.

Gegenstand der vorliegenden Erfindung sind nun stabile, bifunktionelle, phosphat- und metasilikatfreie, niederalkalische Reinigungstabletten für das maschinelle Geschirrspülen mit einem Gehalt an Natriumcitrat und weiteren Gerüstsubstanzen, Bleichmitteln, Bleichaktivatoren und Enzymen sowie gegebenenfalls nichtionischen Tensiden, Farb- und Duftstoffen, dadurch gekennzeichnet, daß sie gegebenenfalls Lösungsverzögerungsmitteln enthalten und polymerfrei sind.

Sie entsprechen folgender Rahmenrezeptur:

| Bestandteile | Bereich | bevorzugter Bereich |
|---|---|---|
| Trinatriumcitratdihydrat | 5 - 50 % | 20 - 30 % |
| Nitrilotrinatriumacetat | 0 - 25 % | 0 - 20 % |
| Natriumphosphonat | 0 - 10 % | 0 - 5 % |
| Natriumcarbonat, wasserfrei | 1 - 60 % | 1 - 20 % |
| Natriumdisilikat | 0 - 60 % | 2 - 30 % |
| Natriumhydrogencarbonat | 1 - 60 % | 30 - 50 % |
| Natriumperboratmonohydrat und/oder | 0 - 15 % | 5 - 12 % |
| Natriumpercarbonat | 0 - 20 % | 5 - 15 % |
| Tetraacetylethylendiamin | 0,5 - 4 % | 2 - 4 % |
| nichtionisches Tensid | 0 - 4 % | 0,5 - 2 % |
| Protease | 0,1 - 2 % | 0,5 - 1,5 % |
| Amylase | 0,1 - 2 % | 0,5 - 1,5 % |
| Duftstoff | 0 - 1 % | 0,1 - 0,6 % |
| Paraffinöl | 0 - 3 % | 0 - 1,5 % |
| Glyceridgemisch | 0 - 6 % | 1 - 4 % |
| Wasser | 3 - 10 % | 4 - 6 % |

Es wurde ein Verfahren gefunden, bei dem man zu solchen stabilen, bifunktionellen, phosphat-, metasilikat- und nunmehr auch polymerfreien, niederalkalischen Reinigungsmitteltabletten für das maschinelle Geschirrspülen mit einem Gehalt an Natriumcitrat, weiteren Gerüstsubstanzen, schaumarmen Tensiden, Bleichmitteln und Enzymen, Bleichaktivatoren, Duft- und Farbstoffen kommt, wenn man zunächst Natriumcitratdihydrat und/oder Natriumcitrat mit einer geringen Menge Wasser von 3 - 10, vorzugsweise 4 - 6 Gew.-%, bezogen auf die Gesamtzusammensetzung, befeuchtet, anschließend wasserfreies Natriumcarbonat aufstäubt und dann Natriumhydrogencarbonat und den Bleichaktivator zumischt, Enzyme, nichtionische Tenside, Duft-/Farbstoffe und gegebenenfalls Paraffinöl zugibt, zum Schluß mit geringem Energieeintrag die Aktivsauerstoff abspaltende Verbindung zumischt und das so erhaltene Gesamtgemisch auf einer üblichen Tablettenpresse bei einer relativen Luftfeuchtigkeit von 15 bis 60, vorzugsweise 20 bis 30 % mit einem Preßdruck von 2 bis 11, vorzugsweise 4 bis 6 MPa zu Tabletten verpreßt.

Die - fakultative - Zugabe des Paraffinöls kann auch bereits gemeinsam mit der Zugabe des Natriumcitrats erfolgen, vorzugsweise in Form eines Gemisches, das in einem vorgezogenen, separaten Mischschnitt aus vorzugsweise 1 - 3 Gew.-%, insbesondere ca. 2 Gew.-% Paraffinöl, bezogen auf die gesamte Reinigungsmittelmischung und Natriumcitrat hergestellt wird. Vorteilhaft ist auch eine in einem vorgezogenen Mischschritt mit Paraffinöl durchgeführte Hydrophobierung des Natriumhydrogencarbonates.

Eine erwünschte weitere Verzögerung der Auflösung im Vorspülgang einer HGSM kann erfolgen, wenn man das eingangs zugegebene Wasser bereits mit dem nichtionischen Tensid, dem auch der Duftstoff zugefügt werden kann, oder mit einem Glyceridgemisch vermischt und auf das Natriumcitrat düst und dann die Restsubstanzen zufügt.

Ein bevorzugtes Verfahren besteht darin, daß man an Stelle eines Paraffinölzusatzes das der Befeuchtung des Natriumcitrat dienende Wasser mit Gemischen aus Mono-, Di- und Triglyceriden von C₁₂-C₁₈-, vorzugsweise C₁₆-C₁₈-Fettsäuren versetzt.

Eine weitere bevorzugte Ausführungsform des erfindungsgemäßen Verfahrens besteht darin, daß zuerst alle flüssigen Komponenten der Zusammensetzung auf das Natriumcitrat aufgetragen werden, dann das wasserfreie Natriumcarbonat aufgestäubt wird und anschließend nacheinander, jeweils mit geringem Energieeintrag, Natriumhydrogencarbonat, der Bleichaktivator und abschließend die Aktivsauerstoff abspaltende Verbindung zugegeben werden und das so erhaltene Gesamtgemisch wie vorstehend angegeben verpreßt wird. Unter "geringen Energieeintrag" versteht man eine schonende Vermischung ohne Einsatz der hochtourig laufenden Messerköpfe bei nur kurzen Verweilzeiten im Mischer.

Die erfindungsgemäß hergestellten lagerstabilen Tabletten besitzen eine hohe Bruchfestigkeit (größer 140 N bei einem Durchmesser von etwa 30 bis 40 mm und einer Dichte von etwa 1,4 bis 1,7 g/cm³), die sich bei Lagerung innerhalb kurzer Zeit noch deutlich erhöhen kann, und die ebenfalls stabil bleiben.

Als Gerüstsubstanzen können neben Natriumcitrat und Alkalihydrogencarbonaten und/oder Alkalicarbonaten noch Alkalinitrilotriacetate, Alkaliphosphonate und Alkalidisilikate dienen. Sie binden durch Komplexbildung bzw. Dispergierung Härtebildner wie Calcium- und Magnesiumionen aus dem Wasser bzw. aus den Speiseresten und verhindern damit die Bildung von Kalkbelägen in der Spülmaschine und auf dem Geschirr. Sie können als wasserfreie und/-oder als Hydratsalze eingesetzt werden. Als Natriumcitrat kommen wasserfreies Trinatriumcitrat bzw. Trinatriumcitrat-dihydrat in Betracht. Als Alkalicarbonat wird vorzugsweise Natriumcarbonat beliebiger Qualität eingesetzt, wie z. B. calcinierte Soda oder verdichtete Soda. Als Natriumhydrogencarbonat kann solches beliebiger Herkunft verwendet werden. Bevorzugtes Alkaliphosphonat ist das Tetranatriumsalz der 1-Hydroxyethan-1,1-di-phosphonsäure (Turpinal ^{(R)} 4 NZ der Firma Henkel). Als Natriumdisilikat eignet sich getrocknetes Wasserglas mit dem Modul SiO₂ : Na₂O = 1 : 2-2,5, (z. B. Portil ^{(R)} A bzw. AW der Firma Henkel, Britesil ^{(R)} H 24 bzw. C 24 der Firma Akzo).

Als schaumarme Tenside, die der besseren Ablösung fetthaltiger Speisereste und als Preßhilfsmittel dienen, werden vorzugsweise extrem schaumarme nichtionische Verbindungen eingesetzt. Hierzu zählen vorzugsweise C₁₂-C₁₈-Alkylpolyethylenglykol-polypropylenglykolether mit jeweils bis zu 8 Mol Ethylenoxid- und Propylenoxideinheiten im Molekül. Ihr Anteil am Gesamtgewicht der fertigen Tabletten beträgt im allgemeinen etwa 0,2 bis 5, vorzugsweise etwa 0,5 bis 3 Gew.-%. Man kann aber auch andere als schaumarm bekannte nichtionische Tenside verwenden, wie z. B. C₁₂-C₁₈-Alkylpolyethylenglykol-polybutylenglykolether mit jeweils bis zu 8 Mol Ethylenoxid- und Butylenoxideinheiten im Molekül und dann gegebenenfalls noch etwa 0,2 bis 2, vorzugsweise etwa 0,2 bis 1 Gew.-%, bezogen auf die gesamte Tablette, an Entschäumungsmitteln wie z. B. Silikonöle, Gemische aus Silikonöl und hydrophobierter Kieselsäure, Paraffinöl/Guerbetalkoholen und hydrophobierter Kieselsäure zusetzen.

Als Bleichmittel sind nunmehr vorzugsweise Aktivsauerstoffträger übliche Bestandteile von Reinigungsmitteln für HGSM. Dazu gehören in erster Linie Natriumperboratmono- und -tetrahydrat sowie Natriumpercarbonat und Natriumcaroat. Da Aktivsauerstoff erst bei erhöhten Temperaturen von allein seine volle Wirkung entfaltet, werden zu seiner Aktivierung bei ca. 60°C, den Temperaturen des Reinigungsprozesses in der HGSM, zweckmäßig noch sogenannte Bleichaktivatoren eingesetzt. Als Bleichaktivatoren dienen bevorzugt TAED (Tetraacetylendiamin), PAG (Pentaacetylglucose), DADHT (1,5-Diacetyl-2,4-dioxo-hexahydro-1,3,5-triazin) und ISA (Isatosäureanhydrid).

Zur besseren Ablösung Eiweiß- bzw. Stärke-haltiger Speisereste können noch Enzyme wie Proteasen und Amylasen eingesetzt werden, beispielsweise Proteasen wie BLAP ^{(R)} der Firma Henkel, Opitmase ^{(R)} -M-440, Optimase ^{(R)} - -M-330, Opticlean^{(R)} -M-375, Opticlean ^{(R)} -M-250 der Firma Solvay Enzymes, Maxacal ^{(R)} CX 450.000, Maxapem ^{(R)} der Firma Ibis, Savinase ^{(R)} T der Firma Novo oder Esperase ^{(R)} T der Firma Ibis und Amylasen wie Termamyl ^{(R)} 60 T, 90 T der Firma Novo, Amylase-LT ^{(R)} der Firma Solvay Enzymes oder Maxamyl ^{(R)} P 5000 der Firma Ibis.

Den Tablettenmischungen können auch übliche oxidationsstabile Farb- und Duftstoffe zugefügt werden. Aus ästhetischen Gründen kann man die Tabletten bei sonst gleicher Zusammensetzung auch in farbigen Schichten verpressen.

Der Einsatz von Tablettierungshilfsmitteln, wie Formtrennmitteln, beispielsweise Paraffinöl, oder Gemischen aus Mono-, Di- und Triglyceriden von C₁₂-C₁₈-, vorzugsweise C₁₆-C₁₈-Fettsäuren etwa handelsüblichen als Backmittel vertriebenen Glyceridgemischen wie z.B. Boeson VP (Boehringer, Ingelheim) ist zum Verpressen der erfindungsgemäßen Tabletten nicht erforderlich und kann meist weggelassen werden, wenn die Tablettenmischungen nichtionische Tenside enthalten, die diese Aufgabe im wesentlichen übernehmen. Ein Zusatz von Paraffinöl und/oder Glyceridgemischen kann dennoch wie angegeben zweckmäßig sein, weil er zu einer Lösungsverzögerung der Tabletten führt, so daß ein höherer Anteil der Tablette im Reinigungsgang zur Verfügung steht. Die Einstellung des gewünschten pH-Wertes erfolgt vorzugsweise über den Natriumhydrogencarbonatanteil.

Das wie beschrieben hergestellte Gemisch würde auf herkömmlichen Tablettenpressen mit einem Preßdruck von etwa 2 bis 11 MPa, vorzugsweise etwa 4 bis 6 MPa verpreßt. Das Verpressen konnte ohne Matrizenschmierung in bekannter Weise mit Hilfe von handelsüblichen Excenterpressen, hydraulischen Pressen oder Rundläuferpressen erfolgen. Es wurden keine Anbackungen des Tablettengemisches an den Preßwerkzeugen beobachtet. Mit hartem Kunststoff beschichtete Werkzeuge lieferten, ebenso wie unbeschichtete, Tabletten mit glatten Oberflächen, so daß auch in den meisten Fällen auf eine Beschichtung der Stempel mit weichem Kunststoff verzichtet werden konnte.

Die Preßbedingungen wurden im Hinblick auf die Einstellung des gewünschten Löseprofils bei gleichzeitig ausreichender Tablettenhärte optimiert. Als Maß für die Tablettenhärte kann die Biegefestigkeit dienen (Methode: vergleiche Ritschel. Die Tablette, Ed. Cantor, 1966, S. 313). Ausreichend stabil sind danach unter simulierten Transportbedingungen Tabletten mit einer Biegefestigkeit größer als 100 N, vorzugsweise größer als 150 N. Die Biege- bzw. Bruchfestigkeit der Tabletten kann unabhängig von ihrem Format durch den Grad der Verdichtung, d. h. den Preßdruck gesteuert werden.

Entsprechende Tablettenhärten wurden bei den vorstehend angegebenen Preßdrücken erreicht. Löslichkeitsdifferenzen können bei unterschiedlichen Zusammensetzungen durch Varianten des Preßdrucks in Grenzen ausgeglichen werden.

Das spezifische Gewicht der Preßlinge lag dabei zwischen etwa 1,2 und 2 g/cm³, vorzugsweise zwischen etwa 1,4 bis 1,8 g/cm³. Die Verdichtung beim Preßvorgang bewirkte Änderungen der Dichte, die von etwa 0,4 bis 1,2 g/cm3, vorzugsweise etwa 0,6 bis 1,0 g/cm3 auf etwa 1,2 bis 2,0 g/cm³, vorzugsweise etwa 1,4 bis 1,6 g/cm³ stieg.

Auch die Form der Tablette kann die Bruchfestigkeit und die Lösegeschwindigkeit über die dem H₂O-Angriff ausgesetzte äußere Oberfläche beeinflussen. Aus Stabilitätsgründen wurden zylindrische Preßlinge mit einem Durchmesser/Höhe-Verhältnis von etwa 0,6 bis 4,0 : 1 hergestellt.

Zur Messung der Bruchfestigkeit wurde die Tablette durch einen Keil belastet. Die Bruchfestigkeit entspricht dem Gewicht der keilförmigen Belastung, das zum Bruch der Tablette führt.

Die Mengen des zu verpressenden Substanzgemisches für die Einzeltabletten können in technisch sinnvollen Grenzen beliebig variiert werden. Je nach ihrer Größe kommen vorzugsweise 1 bis 2 oder aber auch mehr Tabletten pro Maschinenfüllung zur Anwendung, um den gesamten Reinigungsprozeß mit dem notwendigen Aktivsubstanzgehalt an Reinigungsmittel zu versehen. Bevorzugt werden Tabletten von etwa 20 bis 40 g Gewicht und einem Durchmesser von etwa 35 bis 40 mm, von denen jeweils eine eingesetzt werden muß.

Wurde Na-carbonat nicht hydratisiert oder als Vollhydrat eingesetzt, war die Qualität der aus der Mischung gewonnenen Tabletten für den Handel unbrauchbar, da sie u. a. eine zu geringe Bruchfestigkeit aufwiesen. Auch kam es beim Tablettieren zum Anbacken der Mischungen am Oberstempel der Pressen.

### Beispiele

### Beispiel A

In einem 130 l Lödige-Pflugscharmischer wurde eine 50 kg Gemischcharge hergestellt, indem zunächst auf 7,5 Gewichtsteilen Natriumcarbonat und 48 Gewichtsteilen Natriumhydrogencarbonat 4 Gewichtsteile Wasser aufgedüst wurden und anschließend mit 30 Gewichtsteilen Natriumcitratdihydrat, 2 Gewichtsteilen TAED-Granulat, 1 Gewichtsteil BLAP^{(R)} 170 und 1 Gewichtsteil Termamyl^{(R)} 60 Teile unter Aufdüsung von 0,9 Gewichtsteilen Dehydol LS4 und 0,6 Gewichtsteilen Duftstoff gemischt wurde. Dem so erhaltenen Gemisch wurden nun schonend 5 Gewichtsteile Perboratmonohydrat zugemischt. Wie der die Preßbedingungen und Tabletteneigenschaften enthaltenden Tabelle zu ersehen ist, ließen sich mit dem Gemisch nur bedingt bruchstabile Tabletten mit einer zu schnellen Auflösung im Vorspülgang erhalten.

### Beispiel 1

Bei gleicher Zusammensetzung wie im Beispiel A beschrieben, wurde im 130 l Lödigemischer zunächst erfindungsgemäß das Natriumcitratdihydrat mit Wasser bedüst, anschließend wurde mit Soda bestäubt. Dann erfolgte die Zumischung von TAED-Granulat, Natriumhydrogencarbonat, Blap 170, Termamyl 60 T und eines Gemisches aus Perboratmonohydrat, Duftstoff und Dehydol LS4. Die wesentlich günstigeren Eigenschaften der so erhaltenen Tabletten sind wie auch bei den folgenden Beispielen nach nachfolgenden Tabellen zu entnehmen.

### Beispiel 2

Die Gemischherstellung erfolgte wie im Beispiel 1, jedoch wurde nach Zugabe der Dehydol LS4 zum Schluß das Perboratmonohydrat gesondert zugemischt.

### Beispiel 3

Die Gemischherstellung erfolgte wie im Beispiel 1 beschrieben, es wurden jedoch zusätzlich zum Schluß noch 1 % Paraffinöl auf das Gemisch aufgedüst.

### Beispiel 4

Auf das im Lödige-Pflugscharmischer vorgelegte Natriumcitratdihydrat wurde ein Gemisch aus Wasser, Dehydol LS4 und Duftstoff aufgetragen, dann wurde mit Soda bestäubt und im Anschluß daran die Restkomponenten zugemischt.

### Beispiel 5

Auf das im Lödige-Pflugscharmischer vorgelegte Natriumcitratdihydrat wurde eine Suspension aus jeweils 4 Teilen Wasser und Glyceridgemisch (Boeson VP) aufgetragen, anschließend wurde mit Soda bestäubt und entsprechend Beispiel 3 aufgemischt.

### Beispiel 6

Gemischherstellung entsprechend Beispiel 2, jedoch wurde Boeson VP zum Schluß zugemischt.

| Zusammensetzung der Beispiele | | | |
|---|---|---|---|
| Rohstoff | A,1,2,4 | 3 | 5 + 6 |
| Trinatriumcitratdihydrat | 30,0 | 30,0 | 30,0 |
| Natriumcarbonat, wasserfrei | 7,5 | 7,5 | 7,5 |
| Natriumhydrogencarbonat | 48,0 | 47,0 | 44,0 |
| Natriumperboratmonohydrat | 5,0 | 5,0 | 5,0 |
| TAED-Granulat | 2,0 | 2,0 | 2,0 |
| Dehydol LS 4 | 0,9 | 0,9 | 0,9 |
| BLAP 170 | 1,0 | 1,0 | 1,0 |
| Termamyl^{(R)} 60 T | 1,0 | 1,0 | 1,0 |
| Beoson VP | - | - | 4,0 |
| Duftstoff | 0,6 | 0,6 | 0,6 |
| Paraffinöl | - | 1,0 | - |
| Wasser | 6,4 | 4,0 | |

| | | | |
|---|---|---|---|
| TAED = Tetraacetylethylendiamin | | | |
| Dehydol^{(R)} LS 4 = Fettalkohol C₁₂-C₁₄-4 E0 | | | |
| BLAP^{(R)} 170 = Protease | | | |
| Termamyl^{(R)} 60 = Amylase | | | |
| Boeson VP = handelsübliches Glyceridgemisch | | | |

| Tabelle zu den Beispielen | | | | | | | |
|---|---|---|---|---|---|---|---|
| Beispiel | A | 1 | 2 | 3 | 4 | 5 | 6 |
| Tablettengewicht g | 25 | 25 | 25 | 25 | 25 | 25 | 25 |
| Tablettendurchmesser mm | 38 | 38 | 38 | 38 | 38 | 38 | 38 |
| Tablettendichte g/cm³ | 1,6 | 1,58 | 1,58 | 1,62 | 1,62 | 1,62 | 1,61 |
| Preßkraft KN | 60 | 60 | 60 | 60 | 60 | 60 | 60 |

| Bruchfestigkeit | | | | | | | |
|---|---|---|---|---|---|---|---|
| nach Herstellung N | 110 | 140 | 140 | 140 | 140 | 140 | 140 |
| nach 24 Stunden N | 210 | 220 | 360 | 200 | 440 | 420 | 155 |

| Tablettenreste | | | | | | | |
|---|---|---|---|---|---|---|---|
| nach Vorspülgang g | 11 | 18 | 15 | 20 | 18 | 19 | 19 |
| nach Hauptspülgang g | 0 | 0 | 0 | 0 | 0 | 0 | 0 |

Wie sich zeigte, wurden in bezug auf die Bruchfestigkeit und das gewünschte Löseprofil die besten Ergebnisse erhalten, wenn man zuerst flüssige Gemische oder Suspensionen von Rezepturbestandteilen auf das Natriumcitrat aufbrachte und dann die restlichen Feststoffbestandteile zumischte.

## Patentansprüche

1. Stabile, bifunktionelle, phosphat- und metasilikatfreie, niederalkalische Reinigungstabletten für das maschinelle Geschirrspülen mit einem Gehalt an Natriumcitrat und weiteren Gerüstsubstanzen, Bleichmitteln, Bleichaktivatoren und Enzymen sowie gegebenenfalls nichtionischen Tensiden, Farb- und Duftstoffen, dadurch gekennzeichnet, daß sie gegebenenfalls Lösungsverzögerungsmitteln enthalten und polymerfrei sind.

2. Reinigungsmitteltabletten nach Anspruch 1, dadurch gekennzeichnet, daß sie 5 - 50 Gew.-% Trinatriumcitrat, bis zu 25 Gew.-% Nitrilotrinatriumacetat, bis zu 10 Gew.-% Natriumphosphonat, 1 bis 60 Gew.-% Natriumcarbonat, wasserfrei, bis zu 60 Gew.-% Natriumdisilikat, 1 bis 60 Gew.-% Natriumhydrogencarbonat, bis zu 15 Gew.-% Natriumperboratmonohydrat und/oder bis zu 20 Gew.-% Natriumpercarbonat, wobei eines dieser Bleichmittel anwesend sein muß, 0,5 bis 4 Gew.-% Tetraacetylethylendiamin, bis zu 4 Gew.-% nichtionisches Tensid, 0,1 bis 2 Gew.-% Protease, 0,1 bis 2 Gew.-% Amylase, bis zu 1 Gew.-% Duftstoff, bis zu 3 Gew.-% Paraffinöl, bis zu 6 Gew.-% Glyceridgemisch und 3 bis 10 Gew.-% Wasser enthalten.

3. Tabletten nach Anspruch 1, dadurch gekennzeichnet, daß sie 20 - 30 Gew.-% Trinatriumcitratdihydrat, bis zu 20 Gew.-% Nitrilotrinatriumacetat, bis zu 5 Gew.-% Natriumphosphonat, 1 bis 20 Gew.-% Natriumcarbonat, wasserfrei, 2 bis 30 Gew.-% Natriumdisilikat, 30 bis 50 Gew.-% Natriumhydrogencarbonat, 5 bis 12 Gew.-% Natriumperboratmonohydrat und/oder 5 - 15 Gew.-% Natriumpercarbonat, 2 bis 4 Gew.-% Tetraacetylethylendiamin, 0,5 bis 2 Gew.-% nichtionisches Tensid, 0,5 bis 1,5 Gew.-% Protease, 0,5 bis 1,5 Gew.-% Amylase, 0,1 bis 0,6 Gew.-% Duftstoff, bis zu 1,5 Gew.-% Paraffinöl, 1 bis 4 Gew.-% Glyceridgemisch und 4 - 6 Gew.-% Wasser enthalten.

4. Verfahren zur Herstellung stabiler, bifunktioneller, phosphat-, metasilikat- und polymerfreier, niederalkalischer Reinigungsmitteltabletten für das maschinelle Geschirrspülen nach Anspruch 1 und 2 mit einem Gehalt an Natriumcitrat, weiteren Gerüstsubstanzen, Bleichmitteln, Bleichaktivatoren und Enzymen und gegebenenfalls schaumarmen Tensiden, Lösungsverzögerungsmitteln, Duft- und Farbstoffen, dadurch gekennzeichnet, daß man zunächst Natriumcitratdihydrat und/oder Natriumcitrat mit einer geringen Menge Wasser von 3 - 10, vorzugsweise etwa 4 - 6 Gew.-%, bezogen auf die Gesamtzusammensetzung, befeuchtet, anschließend wasserfreies Natriumcarbonat aufstäubt und dann mit Natriumhydrogencarbonat und den Bleichaktivator zumischt, Enzyme, gegebenenfalls nichtionische Tenside, Duft-/Farbstoffe und Lösungsverzögerungsmittel zugibt, zum Schluß mit geringem Energieeintrag die Aktivsauerstoff abspaltende Verbindung zumischt und das so erhaltene Gesamtgemisch auf einer üblichen Tablettenpresse bei einer relativen Luftfeuchtigkeit von 15 bis 60, vorzugsweise 20 bis 30 % mit einem Preßdruck von 2 bis 11, vorzugsweise 4 bis 6 MPa zu Tabletten verpreßt.

5. Verfahren nach Anspruch 4, dadurch gekennzeichnet, daß man an Stelle eines Paraffinölzusatzes das der Befeuchtung des Natriumcitrat dienende Wasser mit Gemischen aus Mono-, Di- und Triglyceriden von C₁₂-C₁₈-, vorzugsweise C₁₆-C₁₈-Fettsäuren versetzt.

6. Verfahren nach Anspruch 4, dadurch gekennzeichnet, daß man in einem vorgezogenen Mischschritt das Natriumhydrogencarbonat mit Paraffinöl hydrophobiert.

7. Verfahren nach Anspruch 4, dadurch gekennzeichnet, daß man zuerst alle flüssigen Komponenten der Zusammensetzung auf das Natriumcitrat aufträgt, dann das wasserfreie Natriumcarbonat aufstäubt und anschließend nacheinander Natriumhydrogencarbonat, der Bleichaktivator und abschließend mit geringem Energieeintrag die Aktivsauerstoff abspaltende Verbindung zugibt und das so erhaltene Gesamtgemisch zu Tabletten verpreßt.

8. Verwendung der Tabletten nach Anspruch 1 bis 3, dadurch gekennzeichnet, daß man sie einem strömungstechnisch günstigen Teil der Geschirrspülmaschine zufügt und sie bereits dem Vorspülgang aussetzt.

## Claims

1. Stable, dual-function, phosphate- and metasilicate-free, low alkali detergent tablets for dishwashing machines containing sodium citrate and other builders, bleaching agents, bleach activators and enzymes and optionally nonionic surfactants, dyes and fragrances, characterized in that they optionally contain dissolution retarders and are polymer-free.

2. Detergent tablets as claimed in claim 1, characterized in that they contain 5 to 50% by weight of trisodium citrate, up to 25% by weight of nitrilotrisodium acetate, up to 10% by weight of sodium phosphonate, 1 to 60% by weight of sodium carbonate, water-free, up to 60% by weight of sodium disilicate, 1 to 60% by weight of sodium hydrogen carbonate, up to 15% by weight of sodium perborate monohydrate and/or up to 20% by weight of sodium percarbonate, one of these bleaching agents having to be present, 0.5 to 4% by weight of tetraacetyl ethylenediamine, up to 4% by weight of nonionic surfactant, 0. 1 to 2% by weight of protease, 0. 1 to 2% by weight of amylase, up to 1 % by weight of fragrance, up to 3% by weight of paraffin oil, up to 6% by weight of glyceride mixture and 3 to 10% by weight of water.

3. Tablets as claimed in claim 1, characterized in that they contain 20 to 30% by weight of trisodium citrate dihydrate, up to 20% by weight of nitrilotrisodium acetate, up to 5% by weight of sodium phosphonate, 1 to 20% by weight of sodium carbonate, water-free, 2 to 30% by weight of sodium disilicate, 30 to 50% by weight of sodium hydrogen carbonate, 5 to 12% by weight of sodium perborate monohydrate and/or 5 to 15% by weight of sodium percarbonate, 2 to 4% by weight of tetraacetyl ethylenediamine, 0.5 to 2% by weight of nonionic surfactant, 0.5 to 1.5% by weight of protease, 0.5 to 1.5% by weight of amylase, 0.1 to 0.6% by weight of fragrance, up to 1.5% by weight of paraffin oil, 1 to 4% by weight of glyceride mixture and 4 to 6% by weight of water.

4. A process for the production of stable, dual-function, phosphate-, metasilicate- and polymer-free, low-alkali detergent tablets for dishwashing machines as claimed in claims 1 and 2 containing sodium citrate, other builders, bleaching agents, bleach activators and enzymes and optionally low-foaming surfactants, dissolution retarders, fragrances and dyes, characterized in that sodium citrate dihydrate and/or sodium citrate is/are first moistened with a small quantity of water of 3 to 10% by weight and preferably around 4 to 6% by weight, based on the composition as a whole, after which water-free sodium carbonate is dusted on and sodium hydrogen carbonate and the bleach activator are then added, enzymes, optionally nonionic surfactants, fragrances/dyes and dissolution retarders are introduced and, finally, the active oxygen compound is incorporated with minimal introduction of energy and the overall mixture thus obtained is tabletted in a conventional tablet press at a relative air humidity level of 15 to 60% and preferably 20 to 30% under a pressure of 2 to 11 and preferably 4 to 6 MPa.

5. A process as claimed in claim 4, characterized in that, instead of adding paraffin oil, mixtures of mono-, di- and triglycerides of C₁₂₋₁₈ and preferably C₁₆₋₁₈ fatty acids are added to the water used to moisten the sodium citrate.

6. A process as claimed in claim 4, characterized in that the sodium hydrogen carbonate is hydrophobicized with paraffin oil in a preliminary mixing step.

7. A process as claimed in claim 4, characterized in that all the liquid components of the composition are first applied to the sodium citrate, the water-free sodium carbonate is then dusted on, sodium hydrogen carbonate and the bleach activator are successively added and, finally, the active oxygen compound is incorporated with minimal introduction of energy and the overall mixture thus obtained is tabletted.

8. The use of the tablets claimed in claims 1 to 3, characterized in that the tablets are added to the dishwashing machine in a favorable place in terms of flow and are exposed to the prerinse cycle.

## Revendications

1. Comprimés de nettoyage stables, bifonctionnels, exempts de phosphate et de métasilicate, faiblement alcalins, pour le lavage de la vaisselle à la machine ayant une teneur en citrate de sodium et d'autres substances d'ossature, en agents de blanchiment, en activateurs de blanchiment, et en enzymes ainsi qu'éventuellement en agents tensioactifs non ioniques, en colorants et en parfums,
caractérisés en ce qu'
ils contiennent le cas échéant des agents de retardement de mise en solution et sont exempts de polymère.

2. Comprimés de produits de nettoyage selon la revendication 1,
caractérisés en ce qu'
ils renferment de 5 à 50 % en poids de citrate trisodique, jusqu'à 25 % en poids de nitrilotriacétate de sodium, jusqu'à 10 % en poids de phosphonate de sodium, de 1 à 60 % en poids de carbonate de sodium anhydre, jusqu'à 60 % en poids de disilicate de sodium, de 1 à 60 % en poids d'hydrogenocarbonate de sodium, jusqu'à 15 % en poids de perbonate de sodium monohydraté et/ou jusqu'à 20 % en poids de percarbonate de sodium, dans lesquels un de ces agents de blanchiment doit être présent, de 0,5 à 4 % en poids de tétracétyléthylène diamine, jusqu'à 4 % en poids d'agents tensioactif non ionique, de 0,1 à 2 % en poids de protéase, de 0,1 à 2 % en poids d'amylase, jusqu'à 1 % en poids de parfum, jusqu'à 3 % en poids d'huile de paraffine, jusqu'à 6 % en poids de mélange de glycérides et de 3 à 10 % en poids d'eau.

3. Comprimés selon la revendication 1,
caractérisés en ce qu'
ils contiennent de 20 à 30 % en poids de citrate trisodique dihydraté, jusqu'à 20 % en poids de nitrilotriacétate de sodium, jusqu'à 5 % en poids de phosphonate de sodium, de 1 à 20 % en poids de carbonate de sodium anhydre, de 2 à 30 % en poids de disilicate de sodium, de 30 à 50 % en poids d'hydrogénocarbonate de sodium, de 5 à 12 % en poids de perborate de sodium monohydraté, et/ou de 5 à 15 % en poids de percarbonate de sodium, de 2 à 4 % en poids-de tétraacétyléthylène diamine de 0,5 à 2 % en poids d'un agent tensioactif non ionique, de 0,5 à 1,5 % en poids de protéase, de 0,5 à 1,5 % en poids d'amylase, de 0,1 à 0,6 % en poids de parfum, jusqu'à 1,5 % en poids d'huile de paraffine, de 1 à 4 % en poids de mélange de glycérides et de 4 à 6 % en poids d'eau.

4. Procédé de fabrication de comprimés de produits de nettoyage stables, bifonctionnels, exempts de phosphate, de métasilicate et de polymère, faiblement alcalins, pour le lavage de la vaisselle à la machine, selon la revendication 1 et la revendication 2, contenant du citrate de sodium, d'autres substances d'ossature, des agents de blanchiment, des activateurs de blanchiment et des enzymes, et le cas échéant des agents tensioactifs faiblement moussants, des agents retardant la dissolution, des parfums et des colorants,
caractérisé en ce qu'
on humidifie en premier lieu le citrate de sodium dihydraté et le citrate de sodium avec une faible quantité d'eau allant de 3 à 10 -de préférence d'environ 4 à 6 % en poids rapporté à la composition globale-, ensuite on saupoudre du carbonate de sodium anhydre, et ensuite on ajoute par mélange de l'hydrogénocarbonate de sodium et l'activateur de blanchiment, des enzymes, le cas échéant des agents tensioactifs non ioniques, des parfums, des colorants et un agent qui retarde la dissolution, mélange pour finir avec faible apport d'énergie le composé qui libère l'oxygène actif et on comprime le mélange global ainsi obtenu sur une presse usuelle à comprimés, à une humidité atmosphérique relative de 15 à 60 -de préférence de 20 à 30 % en poids- avec une pression de pressage de 2 à 11 -de préférence de 4 à 6-Mpa, en des comprimés.

5. Procédé selon la revendication 4,
caractérisé en ce qu'
à la place de l'addition d'huile de paraffine, on ajoute l'eau qui sert à l'humidification du citrate de sodium avec des mélanges à base de mono, di et triglycérides d'acides gras en C₁₂-C₁₈, de préférence C₁₆-C₁₈.

6. Procédé selon la revendication 4,
caractérisé en ce qu'
on rend hydrophobe dans une étape de mélange préalable l'hydrogénocarbonate de sodium avec de l'huile de paraffine.

7. Procédé selon la revendication 4,
caractérisé en ce qu'
on applique tous les composants liquides de la composition sur le citrate de sodium, puis on saupoudre le carbonate de sodium anhydre et ensuite on ajoute l'un après l'autre l'hydrogénocarbonate de sodium, l'activateur de blanchiment, et pour finir avec un faible apport d'énergie le composé qui dégage de l'oxygène actif et on comprime le mélange total ainsi obtenu en comprimés.

8. Utilisation des comprimés selon les revendications 1 à 3,
caractérisée en ce qu'
on les ajoute à une partie favorable d'un point de vue technique d'écoulement de la machine à laver la vaisselle et qu'on les soumet déjà à l'étape de pré-rinçage.
